# EUROPÄISCHE PATENTSCHRIFT

(11) **EP 1 213 378 B1**
(45) Veröffentlichungstag und Bekanntmachung des Hinweises auf die Patenterteilung: **22.02.2006**
(21) Anmeldenummer: 01128458.5
(22) Anmeldetag: 05.12.2001
(51) Int. Cl.: D01G 15/82

(54) **Karde**
Card
Carde

(30) Priorität: 11.12.2000 DE 10061629
(43) Veröffentlichungstag der Anmeldung: 12.06.2002
(73) Patentinhaber: MASCHINENFABRIK RIETER AG, 8406 Winterthur (CH)
(72) Erfinder: Sigg, Willi, 8404 Winterthur (CH); Morof, Peter, 8400 Winterthur (CH)

(56) Entgegenhaltungen:
- EP-A- 0 909 843
- DE-A- 3 821 771
- US-A- 3 955 244
- US-A- 4 087 888
- US-A- 4 379 357

## Beschreibung

Die Erfindung betrifft eine Karde mit einer Speisewalze, mittels welcher Fasermaterial als Watte einer Auflösewalze zugeführt wird, wobei im Bereich der Auflösewalze eine Schmutzausscheideöffnung vorgesehen ist zum Trennen von Fasern und Verunreinigungen an der Schmutzausscheideöffnung, dass an der Schmutzausscheideöffnung ein Kanal zum Abführen der Verunreinigungen angeordnet ist, und dass der Kanal eine Schmutzabgangszone und eine Luftzuführzone aufweist.

Aus der US-P 3,955,244 ist eine Karde mit einer Speisewalze und einer Auflösewalze bekannt, welche eine Vielzahl von Schmutzausscheideöffnungen aufweist. Der Schmutzausscheidebereich ist im wesentlichen zweigeteilt. Während im ersten Teil, auf die Speisewalze folgend, eine grosse Öffnung für das Ausscheiden von Grobschmutz vorhanden ist, folgt daran anschliessend ein Bereich, in welchem mehrere Stäbe beabstandet angeordnet sind. Die Spalte zwischen den Stäben dienen insbesondere der Ausscheidung von feineren Verschmutzungen. Unterhalb der Schmutz- ausscheideöff nungen ist eine Kammer angeordnet, welche in ihrer Position zu den Schmutzausscheideöffnungen einstellbar ist. Die entsprechenden Zuluftöffnungen können hierdurch in ihrer Position verändert werden. Durch die Anordnung von Zuluftöffnungen bei der US-P 3,955,244, durch welche der Zuluftstrom sehr nahe an den Schmutzausscheideöffnungen, insbesondere an den Stäben des zweiten Schmutzausscheidebereichs vorbeigeleitet wird, besteht die Gefahr, dass die Zuluftströmung die Schmutzausscheidung beeinflusst. Dies kann dadurch geschehen, dass die Luftströmung nicht den vorgesehenen Weg in Richtung des Absaugkanales nimmt, sondern in den Bereich der Auflösewalze geleitet wird und somit die Abscheidung insbesondere von feinen Schmutzpartikeln durch die dadurch entstehende Gegenströmung behindert. Die Reinigung der Fasern von Schmutzpartikeln ist dadurch unzufriedenstellend.

Aus der EP 0 239 549 A1 ist eine Karde bekannt, bei welcher unter allen Walzen der Karde eine Auffangwanne für den abgeschiedenen Schmutz aller Walzen angeordnet ist. Etwa mittig der Wanne ist eine Absaugvorrichtung vorgesehen, über welche der angesammelte Schmutz abgeführt werden kann. Um zu verhindern, dass sich der Schmutz am Boden der Wanne ansammelt, wird eine Luftströmung erzeugt, welche wie ein pneumatisches Schmutztransportband wirkt. An den Seitenwänden der Wanne sind jeweils Klappen vorgesehen, welche durch eine wahlweise Öffnung Zuströmungen von Umgebungsluft mit unterschiedlicher Intensität erlauben. Hierdurch kann, je nach Anfall der Verschmutzung, ein mehr oder weniger starker Strömungsteppich am Boden der Wanne erzeugt werden, um den Abtransport zu garantieren. Durch die erforderliche Grösse der Wanne ist es allerdings schwierig, eine entsprechende Besaugung zu erhalten, um tatsächlich den pneumatischen Schmutztransport zu gewährleisten. Darüber hinaus ist eine sehr hohe Saugleistung erforderlich, um den kompletten Raum stets mit einer ausreichenden Strömung zu versehen, um den Transport der Verschmutzungen zu gewährleisten.

In EP 1080259 eine Schmutzausscheideöffnung vorgesehen, an welcher ein Kanal zum Abführen der Verunreinigung angeordnet ist. Der Kanal weist eine Schmutzabgangszone und eine Luftzuströmzone auf. Die Schmutzausscheidung ist zwar durch die bekannte Ausführung bereits sehr gut, durch die immer höheren Anforderungen an Karden und die immer höheren erforderlichen Qualitäten der damit erzeugten Faserbänder ist die Ausscheidung von noch feineren Schmutzpartikeln bei gleichzeitig möglichst weniger Gutfaser-Abgang immer wichtiger.

Aufgabe der vorliegenden Erfindung ist es somit die Qualität von auf Karden hergestellten. Faserbändern bezüglich der Schmutzausscheidung, insbesondere bezüglich der Vollständigkeit der Schmutzausscheidung auch im Hinblick auf extrem feine Partikel zu verbessern und die beschriebenen Nachteile des Standes der Technik zu vermeiden.

Die Aufgabe wird gelöst durch eine Vorrichtung mit den Merkmalen des Anspruchs 1.

Erfindungsgemäss ist die Schmutzabgangszone im Bereich der Schmutzausscheideöffnung und die Luftzuströmzone von der Schmutzabscheideöffnung abgewandt angeordnet. Zwischen der Schmutzabgangszone und der Luftzuströmzone ist zusätzlich eine Trennwand vorgesehen, um eine Beeinflussung des Schmutzabgangs durch die Zuluftströmung weitgehend zu verhindern.

Durch die Trennwand wird bewirkt, dass die Schmutzabgangszone von der Zuluft im wesentlichen vollständig unbeeinflusst ist. Die Schmutzabscheidung erfolgt hauptsächlich durch die Zentrifugalkraft, welche bewirkt, dass die Schmutzpartikel von der Auflösewalze abgeschleudert und der Schmutzabgangszone bzw. dem entsprechenden Kanalteil zugeführt werden. Der Kanal, welcher insbesondere direkt an der Schmutzausscheideöffnung angeordnet ist, benötigt hierdurch eine im Vergleich zum Stand der Technik relativ geringe Zuluftströmung, um die abgeschiedenen Schmutzpartikel aus dem Kanal abtransportieren zu können. Bereits geringe Strömungen bewirken, dass die Entsorgung der Schmutzpartikel über eine Sauganlage sichergestellt ist.

Durch die Trennwand wird die Zuluftströmung erst in einem relativ grossen Abstand von der Schmutzabscheideöffnung in dem Kanal in bezug auf die abgeschiedenen Schmutzpartikel wirksam. Nachdem hierdurch keine Luft aus der Zuluftströmung in den Bereich der Schmutzausscheideöffnung gelangen kann, ist ein Ausscheiden auch kleinster Schmutzpartikel übers die Schmutzausscheideöffnung auf Grund der Zentrifugalkraft, welche auf sie einwirkt, ermöglicht. Durch die Erfindung ist sichergestellt, dass die Zuluftströmung nicht in den Bereich der Auflösewalze gelangt und somit eine Kraft auf die Schmutzpartikel ausübt, welche der Zentrifugalkraft entgegensteht und diese eventuell sogar aufhebt.

Ist die Schmutzausscheideöffnung von einer insbesondere scharfen Ausscheidekante, vorzugsweise von einem Ausscheidemesser begrenzt, so ist eine scharfe Trennung der Schmutzpartikel von den Gutfasern an der Auflösewalze gewährleistet. Durch diese Massnahme ist es möglich, dass auch feine Schmutzpartikel ausgeschieden werden und Gutfasern am Austritt in den Kanal gehindert werden. Die Effektivität der Schmutzausscheidung wird dadurch wesentlich erhöht.

Vorteilhafterweise begrenzt das Ausscheidemesser den Kanal. Insbesondere ist das Ausscheidemesser Teil der Wandung der Schmutzabgangszone und bewirkt somit ein störungsfreies Eintreten der Schmutzpartikel in die Schmutzabgangszone des Kanals, die Vermeidung von Verschmutzung der Schmutzabgangszone, sowie eine exakte Trennung zwischen Gutfasern und Schmutzpartikel.

Ist die Trennwand zwischen Ausscheidemesser und der äusseren Wandung der Luftzuströmzone angeordnet, so ist die Gestaltung des erfinderischen Kanals konstruktiv sehr einfach und kostengünstig zu lösen.

Ist die Trennwand in ihrer Position zur Schmutzabgangszone und/oder Luftzuströmzone einstellbar ausgebildet, so kann auf unterschiedliches Fasermaterial und unterschiedliche Betriebseinstellungen der Karde hinsichtlich der Schmutzausscheidung Einfluss genommen werden. Es ist damit möglich, die Menge der Zuluftströmung und/oder den Widerstand der Schmutzpartikel bei der Ausscheidung zu beeinflussen. Insbesondere i der Widerstand der Ausscheidung der Schmutzpartikel ist wichtig, da hierdurch die Rückhaltung der Gutfasern auf der Auflösewalze beeinflusst wird. Das Austreten der Schmutzpartikel wird einerseits verhindert, wenn die Zuluftströmung in den Bereich der Ausscheideöffnung gelangt. Andererseits kann es, wenn die Schmutzabgangszone zu wenig Widerstand aufweist, vorkommen, dass Gutfasern abgehen. Um hier eine optimale Einstellung, welche abhängig von dem Fasermaterial und den Betriebseinstellungen der Karde ist, zu finden, ist die Positionierbarkeit der Trennwand von besonderem Vorteil.

Ist die Trennwand um eine Achse drehbar gelagert, so ist die zuvor beschriebene Einstellung der Position der Trennwand sehr einfach durchzuführen.

Ist die Achse an dem der Speisewalze bzw. Auflösewalze zugewandten Ende der Trennwand angeordnet, so wird durch eine Verstellung der Trennwand gleichzeitig die Luftzuströmzone und die Schmutzabgangszone des Kanals verändert. Wenn die Zuluftströmung vergrössert wird, wird gleichzeitig die Abgangsöffnung verkleinert. Hierdurch ist eine bedienerfreundliche und fehlersichere Einstellung gewährleistet. Ist der Kanal mit einer Saugeinrichtung, insbesondere einer zentralen Sauganlage verbunden, so ist der gesammelte Schmutz in einem Schmutzauffangbehälter abzuführen.

Die Saugeinrichtung, welche mit einer pneumatischen Transporteinrichtung für den Schmutz verbunden ist, sorgt dabei dafür, dass keine Anhäufungen von Schmutz in der Kanalanlage entstehen, welche zu zusätzlichen Wartungs- und Reinigungsarbeiten sowie zu schlechteren Faserreinigungsergebnissen führen würden.

Vorteilhafterweise wirkt die Speisewalze mit einer Speisemulde zusammen, welche an der dem Kanal abgewandten Seite angeordnet ist. Hierdurch ist eine Heranführung des Kanals bis eng an die Auflösewalze, insbesondere im Bereich der Speisewalze möglich. Die Ausscheidung sowohl grosser, als auch kleiner Schmutzpartikel ist dadurch zuverlässig gewährleistet.

Ist das die Schmutzabgangszone bildende Kanalteil im wesentlichen vertikal ausgebildet, so wird vermieden, dass sich der abgeschiedene Schmutz innerhalb dieses Kanalteils ansammelt. Der Schmutz fällt bei einer derartigen Ausbildung des Kanals bis in den Bereich, in welchem er von der Zuluftströmung erfasst und weiter abtransportiert wird. Durch die vertikale Ausbildung dieses Kanalteils wird darüber hinaus die Geschwindigkeit der ausgeschiedenen Schmutzpartikel aufrecht erhalten, welche die Bewegung der Schmutzpartikel sicherstellt, bis der Abtransport der Schmutzpartikel durch die Zuluftströmung in eine zentrale Absauganlage gewährleistet ist. Durch die aus der Auflösewalze und der Schmutzabscheideöffnung austretende Prozessluftströmung wird dieser Effekt zudem verstärkt.

Vorteilhafterweise ist die Luftzuströmzone in einem spitzen Winkel zu der Schmutzabgangszone des Kanals angeordnet. Hierdurch entsteht eine Injektorwirkung nach dem Prinzip einer Venturidüse, wodurch der Schmutz aus der Schmutzabgangszone aktiv in den Kanalbereich nach der Trennwand gebracht wird. Auch dies unterstützt eine sichere und effektive Schmutzausscheidung, sowohl grosser, als auch kleiner Schmutzpartikel.

Weitere Vorteile sind in dem folgenden Ausführungsbeispiel erläutert.
Es zeigt die einzige Figur einen Ausschnitt aus einer Karde mit der erfindungsgemässen Schmutzausscheidung.

Im Eintrittsbereich der nicht dargestellten Fasern in die Karde ist eine Speisemulde 1 vorgesehen, welche mit einer Speisewalze 2 zusammenwirkt. Zwischen der Speisemulde 1 und der Speisewalze 2 werden die Faserflocken in Form eines Faservlieses einer Auflösewalze 3, auch Briseur genannt, zugeführt. Die Auflösewalze 3 vereinzelt die zugeführten Fasern. Zusammen mit den Fasern werden auch in dem Faservlies enthaltenen Verunreinigungen der Speisewalze 2 und der Auflösewalze 3 zugeführt. Diese Verunreinigungen werden aufgrund der auf sie einwirkenden Zentrifugalkräfte an der Auflösewalze 3 von der Auflösewalze 3 abgeschleudert oder zumindest aufgrund ihrer Masse weiter von der Auflösewalze 3 abgehoben, als die leichteren bzw. trägeren Gutfasem. Die Trennung der Schmutzpartikel von den Gutfasern wird darüber hinaus durch ein Ausscheidemesser 4, welches eine Schmutzausscheideöffnung 5 im Gehäuse 6 der Auflösewalze begrenzt, begünstigt.

Nach dem Loslösen der Schmutzpartikel von der Auflösewalze3 treten sie durch die Schmutzausscheideöffnung 5 in einen Kanal 7 ein. Der Kanal 7 ist an seinem Beginn in eine Schmutzabgangszone 8 und eine Luftzuströmzone 9 unterteilt. Das Ausscheidemesser 4 bildet dabei einen Teil einer Wandung der Schmutzabgangszone 8 und ist der Luftzuströmzone 9 abgewandt.

Zwischen der Schmutzabgangszone 8 und der Luftzuströmzone 9 ist eine Trennwand 10 angeordnet. Die Trennwand 10 reicht von der Speisewalze 2 bis in einen weit von der Schmutzausscheideöffnung 5 entfernten Bereich des Kanals 7. Hierdurch wird bewirkt, dass die Zuluftströmung, welche aus der Luftzuströmzone 9 in den Kanal 7 eingeleitet wird, möglichst weit von der Schmutzausscheideöffnung 5 entfernt wirksam wird. Die Schmutzabgangszone 8 bildet einen Teil des Kanals 7, welcher im wesentlichen horizontal ausgebildet ist. Die abgeschiedenen Schmutzpartikel fallen dabei durch die Schmutzabgangszone 8 bereits aufgrund ihres Eigengewichtes bis in den Bereich des Kanals 7, in welchem die Zuluftströmung wirksam wird. Dort wird der Schmutz bis in eine Sauganlage 11 geführt, von wo der Schmutz über eine zentrale Absaugung oder eine lokale Schmutzsammeleinrichtung entsorgt werden kann. Wichtig dabei ist, dass sich keine Schmutzanhäufungen innerhalb des Kanalsystems ergeben, da diese zu einem aufwendigen und zusätzlichen Wartungsaufwand führen würden. Durch die vertikale Ausbildung des Kanals 7 im Bereich der Schmutzabgangszone 8 werden Ablagerungen der Schmutzpartikel innerhalb dieser Zone bereits durch diese Gestaltung des Kanals 7 verhindert.

Um eine Einstellung der Zuluftströmung und der Schmutzausscheidung zu bewirken, ist vorgesehen, dass die Trennwand 10 einstellbar bzw. in ihrer Position zu den Aussenwänden des Kanals 7 verstellbar ist. Hierzu ist sie in dem vorliegenden Ausführungsbeispiel um eine Achse 12 drehbar. Die Achse 12 ist dabei nahe an der Speisewalze 2 vorgesehen. Hierdurch wird bewirkt, dass die Zuluftströmung, welche aus der Luftzuströmzone 9 dem Kanal 7 zugeführt wird, nicht in den Bereich der Schmutzabgangszone 8 gelangen kann, auch wenn die Trennwand 10 in unterschiedlichen Stellungen positioniert ist.

Durch die Achse 12 und eine mit der Achse 12 und der Trennwand 10 zusammenwirkende Kulissenführung 13 wird die Verstellung der Trennwand 10 zuverlässig und reproduzierbar ermöglicht. Durch die Verstellung der Trennwand 10 gemäss dem vorliegenden Ausführungsbeispiel wird die wirksame Öffnung für die Zuluftströmung gegenläufig zu der wirksamen Öffnung für die Schmutzabscheideöffnung 8 verändert. Während die Öffnung der Luftzuströmzone 9 vergrössert wird, wird gleichzeitig die Öffnung der Schmutzabgangszone 8 verkleinert und umgekehrt. Hierdurch kann wesentlicher Einfluss auf die Stärke der Schmutzausscheidung genommen werden. Insbesondere der schmale Grad zwischen Schmutzausscheidung und Zurückhaltung der Gutfasern kann damit optimal bei allen Betriebsbedingungen eingestellt werden.

Die vorliegende Erfindung ist nicht auf die dargestellte Ausführung beschränkt. Insbesondere andere Arten der Ein- bzw. Verstellung der Trennwand 10, wie beispielsweise nicht rotatorische, sondern translatorische Verschiebungen der Trennwand, oder Verlängerung oder Verkürzung der Trennwand 10 mittels teleskopartig miteinander verbundener Teile ist denkbar.

## Patentansprüche

1. Vorrichtung für das Abführen von Verunreinigungen aus einer Schmutzausscheideöffnung (5), welcher eine Auflösewalze einer Karde zugeordnet ist, wobei der Schmutzausscheideöffnung (5) ein Kanal (7) zum Abführen der Verunreinigungen zugeordnet ist, der Kanal (7) an seinem Beginn in eine Schmutzabgangszone (8) und eine Luftzuströmzone (9) unterteilt ist **dadurch gekennzeichnet, dass** eine Trennwand zwischen der Schmutzabgangszone(8) und der Luftzuströmzone (9) für die Unterteilung am Beginn des Kanals angeordnet ist und die Luftzuströmzone (9) derart von der Schumtzausscheideöffnung (5) abgewandt angeordnet ist, dass der Schmutz aus der Schmutzabgangszone (8) in den Kanal (7) transportiert wird ohne, dass die Zuluftströmung, welche aus der Luftzuströmzone (9) dem Kanal zugeführt wird in den Bereich der Schmutzabgangszone (8) gelangen kann.

2. Vorrichtung nach Anspruch 1, **dadurch gekennzeichnet, dass** die Schmutzausscheideöffnung (5) von einer Ausscheidekante, insbesondere von einem Ausscheidemesser (4), begrenzt ist.

3. Vorrichtung nach einem oder mehreren der vorherigen Ansprüche, **dadurch gekennzeichnet, dass** das Ausscheidemesser (4) den Kanal (7) begrenzt und insbesondere Teil der Wandung der Schmutzabgangszone (8) ist.

4. Vorrichtung nach Anspruch 3, **dadurch gekennzeichnet, dass** die Trennwand (10) und das Ausscheidemesser (4) an gegenüberliegenden Seite der Schmutzabgangszone angeordnet sind.

5. Vorrichtung nach einem oder mehreren der vorherigen Ansprüche, **dadurch gekennzeichnet dass** die Trennwand (10) in ihrer Position zur Schmutzabgangszone (8) und/oder Luftzuströmzone (9) einstellbar ist.

6. Vorrichtung nach einem oder mehreren der vorherigen Ansprüche, **dadurch gekennzeichnet, dass** die Trennwand (10) um eine Achse (12) drehbar gelagert ist.

7. Vorrichtung nach einem oder mehreren der vorherigen Ansprüche, **dadurch gekennzeichnet, dass** der Kanal (7) mit einer Saugeinrichtung (11) verbunden ist.

8. Vorrichtung nach einem oder mehreren der vorherigen Ansprüche, **dadurch gekennzeichnet, dass** der die Schmutzabgangszone (8) bildende Kanalteil (7) im wesentlichen vertikal angeordnet ist.

9. Vorrichtung nach einem oder mehreren der vorherigen Ansprüche, **dadurch gekennzeichnet**, das die Luftzuströmzone (9) in einem spitzen Winkel zu der Schmutzabgangszone (8) angeordnet ist, derart dass eine injektorwirkung nach dem Prinzip eine Venturidüse entsteht.

10. Karde mit einer Vorrichtung nach einem oder mehreren der vorherigen Ansprüche.

11. Karde nach Anspruch 11 **dadurch gekennzeichnet, dass** die Schmutzausscheidevorrichtung auf der Auflösewalze, die direkt der Speiswalze nachgeordnet ist, angeordnet ist.

## Claims

1. A device for removing impurities from a dirt separation opening (5) with which an opening roller of a carding machine is associated, wherein the dirt separation opening (5) has a channel (7) for removing the impurities, the channel (7) is divided at its beginning into a dirt output zone (8) and an air inflow zone (9), **characterised in that** a dividing wall is disposed between the dirt output zone (8) and the air inflow zone (9) for the division at the beginning of the channel and the air inflow zone (9) is disposed facing away from the dirt separation opening (5) such that the dirt is conveyed from the dirt output zone (8) into the channel (7) without the incoming air flow supplied to the channel from the air inflow zone (9) being able to enter into the area of the dirt output zone (8).

2. The device according to claim '1, **characterised in that** the dirt separation opening (5) is defined by a separating edge, especially by a separating blade (4).

3. The device according to one or more of the preceding claims, **characterised in that** the separating blade (4) defines the channel (7) and especially is part of the wall of the dirt output zone (8).

4. The device according to claim 3, **characterised in that** the dividing wall (10) and the separating blade (4) are disposed on opposite sides of the dirt output zone (8).

5. The device according to one or more of the preceding claims, **characterised in that** the dividing wall (10) is adjustable in its position with respect to the dirt output zone (8) and/or the air inflow zone (9).

6. The device according to one or more of the preceding claims, **characterised in that** the dividing wall (10) is rotatably mounted about an axis (12).

7. The device according to one or more of the preceding claims, **characterised in that** the channel (7) is connected to a suction device (11).

8. The device according to one or more of the preceding claims, **characterised in that** the channel portion (7) forming the dirt output zone (8) is disposed substantially vertically.

9. The device according to one or more of the preceding claims, **characterised in that** the air inflow zone (9) is disposed at an acute angle to the dirt output zone (8) so that an injector effect occurs according to the principle of a Venturi nozzle.

10. A carding machine comprising a device according to one or more of the preceding claims.

11. The carding machine according to claim 11, **characterised in that** the dirt separating device is disposed on the opening roller which is positioned directly after the feed roll.

## Revendications

1. Dispositif d'évacuation d'impuretés hors d'un orifice d'élimination de salissures (5) auquel est associé un cylindre de dissociation d'une carde, dans lequel est associé à l'orifice d'élimination de salissures (5) un canal (7) pour l'évacuation des impuretés, le canal (7) est divisé à son début en une zone de sortie de salissures (8) et une zone d'afflux d'air (9), **caractérisé en ce qu'**une paroi séparatrice est disposée entre la zone de sortie de salissures (8) et la zone d'afflux d'air (9) pour réaliser la division au début du canal et que la zone d'afflux d'air (9) est disposée détournée de l'orifice d'élimination de salissures (5) de manière à ce que les salissures soient transportées de la zone de sortie de salissures (8) vers le canal (7) sans que l'afflux d'air d'alimentation qui est acheminé de la zone d'afflux d'air (9) vers le canal puisse arriver au niveau de la zone de sortie de salissures (8).

2. Dispositif selon la revendication 1, **caractérisé en ce que** l'orifice d'élimination de salissures (5) est limité par une arête d'élimination, notamment une lame d'élimination (4).

3. Dispositif selon une ou plusieurs des revendications précédentes, **caractérisé en ce que** la lame d'élimination (4) limite le canal (7) et fait notamment partie intégrante de la paroi de la zone de sortie de salissures (8).

4. Dispositif selon la revendication 3, **caractérisé en ce que** la paroi séparatrice (10) et la lame d'élimination (4) sont disposées sur des côtés opposés de la zone de sortie de salissures (8).

5. Dispositif selon une ou plusieurs des revendications précédentes, **caractérisé en ce que** la paroi séparatrice (10) est réglable au niveau de sa position par rapport à la zone de sortie de salissures (8) et/ou à la zone d'afflux d'air (9).

6. Dispositif selon une ou plusieurs des revendications précédentes, **caractérisé en ce que** la paroi séparatrice (10) s'appuie en rotation autour d'un axe (12).

7. Dispositif selon une ou plusieurs des revendications précédentes, **caractérisé en ce que** le canal (7) est relié à un dispositif d'aspiration (11).

8. Dispositif selon une ou plusieurs des revendications précédentes, **caractérisé en ce que** la partie de canal (7) formant la zone de sortie de salissures (8) est disposée sensiblement à la verticale.

9. Dispositif selon une ou plusieurs des revendications précédentes, **caractérisé en ce que** la zone d'afflux d'air (9) est disposée suivant un angle aigu par rapport à la zone de sortie de salissures (8) de manière à obtenir un effet injecteur suivant le principe d'une buse Venturi.

10. Carde comportant un dispositif selon une ou plusieurs des revendications précédentes.

11. Carde selon la revendication 11, **caractérisée en ce que** le dispositif d'élimination de salissures est disposé sur le cylindre de dissociation qui est installé directement en aval du cylindre d'alimentation.
